# EUROPÄISCHE PATENTSCHRIFT

(11) **EP 0 025 509 B1**
(45) Veröffentlichungstag und Bekanntmachung des Hinweises auf die Patenterteilung: **23.11.1983**
(21) Anmeldenummer: 80104718.4
(22) Anmeldetag: 11.08.1980
(51) Int. Cl.: H04S 1/00, H04R 5/027

(54) **Stereophones Übertragungsverfahren und Mittel zur Durchführung des Verfahrens**
Process for stereophonic transmission and means for carrying out the method
Procédé de transmission stéréophonique et moyens pour la mise en oeuvre de ce procédé

(30) Priorität: 02.02.1980 DE 3003852; 09.08.1979 DE 2932330; 07.11.1979 DE 2944851; 12.01.1980 DE 3001007
(43) Veröffentlichungstag der Anmeldung: 25.03.1981
(73) Patentinhaber: Schöne, Peter, Dr.-Ing., D-8011 Aschheim (DE)
(72) Erfinder: Schöne, Peter, D-8011 Aschheim (DE); Lamparter, Helmut, D-8011 Kirchheim (DE); Oelmann, Jürgen, D-8000 München 81 (DE)
(74) Vertreter: Kraus, Walter, Dr.

## Beschreibung

Die Erfindung bezieht sich auf ein Verfahren zur stereophonen Übertragung von Schallsignalen mittels eines Kunstkopfs, der eine dem menschlichen Gehör weitgehend angenäherte Richtcharakteristik besitzt und dessen Mikrophonsignale durch eine elektrische Filterung entzerrt werden, sowie mittels eines für eine Bezugsrichtung freifeldentzerrten Kopfhörers.

Eine zur Durchführung eines solchen Verfahrens geeignete kopfbezogene Übertragungsanordnung ist in dem Zeitschriftenaufsatz «Kopfbezogene Stereophonie», Funkschau 52, Heft 9, April 1980, S. 79-84 beschrieben. Dort ist in Bild 2 wiedergabeseitig ein nach DIN 45 500 freifeldentzerrter Kopfhörer vorgesehen, also ein Kopfhörer, der im Unterschied zu einem sogenannten verzerrungsfreien Kopfhörer die Übertragungsfunktion des natürlichen Kopfes nachbildet. Laut DIN 45500 vom September 1975 ist die Bezugsrichtung für diese Freifeldentzerrung ein frontaler Schalleinfall auf den Zuhörer.

Aufnahmeseitig ist in diesem Bild 2 ein Kunstkopf vorgesehen, der durch eine elektrische Filterung - ein sogenanntes Freifeld-Anpassungsfilter-so entzerrt ist, dass die Übertragungsfunktion der kopfbezogenen Aufnahmeanordnung frequenzunabhängig ist. Diese elektrische Entzerrung der Aufnahmeseite wird für frontalen Schalleinfall auf den Kunstkopf vorgenommen.

An der Schnittstelle zwischen Aufnahme- und Wiedergabeseite werden die Stereosignale auf einem Tonträger (z. B. Schallplatte, Tonband) aufgezeichnet und/oder auf einer Übertragungsstrekke (z.B. stereophoner Rundfunkkanal) übertragen.

Dieses kopfbezogene Übertragungsverfahren vermeidet einige Mängel, die der Grundidee der kopfbezogenen Stereophonie (naturgetreue akustische Kopfnachbildung einerseits und verzerrungsfreier Kopfhörer anderseits) anhaften. Insbesondere wird die sogenannte Kompatibilität zur herkömmlichen raumbezogenen Stereophonie, die bei kopfbezogenen Übertragungsverfahren ein wesentliches Problem darstellt, durch die Freifeld-Anpassung der Aufnahmeseite verbessert, d.h. die freifeldangepassten Kunstkopfsignale sind deutlich besser zur raumbezogenen Wiedergabe über Lautsprecher geeignet als Kunstkopfsignale mit der Frequenzbewertung von Ohrsignalen. Ein freifeldangepasster Kunstkopf ist darüber hinaus in gleicher Weise standardisierbar wie ein übliches Stereomikrophon für die raumbezogene Aufnahmetechnik.

Die noch verbleibenden Nachteile dieses kopfbezogenen Übertragungsverfahrens sind in der Beschränkung der aufnahmeseitigen Freifeld-Anpassung und der wiedergabeseitigen Freifeldentzerrung auf frontalen Schalleinfall begründet. Bei der herkömmlichen raumbezogenen Wiedergabe ist die Lautsprecheraufstellung nicht auf die frontale Schalleinfallsrichtung beschränkt, sondern Stereolautsprecher sind üblicherweise nicht frontal, insbesondere seitlich, aufgestellt. Auch bei der herkömmlichen raumbezogenen Aufnahmetechnik werden nicht nur Mikrophone mit frequenzunabhängigem Übertragungsmass für frontalen Schalleinfall, sondern beispielsweise auch Mikrophone mit frequenzunabhängigem Übertragungsmass für diffusen Schalleinfall verwendet. Da auch ein Kunstkopf in der Regel nicht nur frontale Schallquellen aufnimmt, sondern ein ganzes Panorama räumlich verteilter Schallquellen, kann die Beschränkung auf frontalen Schalleinfall als Bezugsbeschallung für die Freifeld-Anpassung des Kunstkopfs zu einem unnötig grossen Kompatibilitätsfehler führen, d.h. die Klangfarbe einer Kunstkopfaufnahme kann im Vergleich zu einer herkömmlichen Stereoaufnahme desselben Schallquellenpanoramas beeinträchtigt sein.

Der zweite Nachteil, der mit der Beschränkung auf nur eine Bezugsrichtung grundsätzlich verbunden ist, bezieht sich auf die originalgetreue Lokalisation der Schallquellen in den verschiedenen Richtungen. Beim natürlichen Hören wird eine Schallquelle mit Hilfe der Richtcharakteristik des Gehörs, also mit Hilfe der frequenzabhängigen Amplituden- und Laufzeitunterschiede zwischen den beiden Ohrsignalen lokalisiert. In diesem Zusammenhang ist es bekannt, dass die individuell unterschiedliche Kopfgeometrie verschiedener Zuhörer zu einer merklich unterschiedlichen Richtcharakteristik führt. Die Abhängigkeit der Links-Rechts-Ohrsignale von der Schalleinfallsrichtung ist daher bei jedem individuellen Zuhörer eine etwas andere. Die richtige Zuordnung einer Schalleinfallsrichtung zu den empfangenen Ohrsignalen hat jeder Zuhörer für seine Richtcharakteristik individuell erlernt. Durch Hörversuche wurde bestätigt, dass Änderungen dieser Richtcharakteristik durch eine geänderte Kopfgeometrie, etwa durch die Kopfgeometrie eines anderen Zuhörers, zu entsprechenden Ortnungsfehlern führt.

Da die Richtcharakteristik eines Kunstkopfs von der Richtcharakteristik des jeweiligen Zuhörers zumindest im Rahmen dieser individuellen Unterschiede abweicht, treten solche Ortungsfehler auch bei den Kunstkopf-Übertragungsverfahren der eingangs erwähnten Art auf. Diese Übertragungsfehler werden im Stand der Technik als nicht behebbar angesehen, da der Kunstkopf nicht verschiedene Richtcharakteristiken akustisch gleichzeitig nachbilden kann, sondern bestenfalls die Richtcharakteristik eines mittleren Zuhörers. Im Sinne einer möglichst originalgetreuen Übertragung von Schallereignissen ist eine solche Individualanpassung der Richtcharakteristik jedoch wünschenswert.

Die Aufgabe der Erfindung ist es daher, ein kopfbezogenes, mit der raumbezogenen Stereophonie bezüglich Klangfarbe und Lokalisation kompatibles Übertragungsverfahren anzugeben, das eine Anpassung der Richtcharakteristik des Kunstkopfs an die individuelle Richtcharakteristik des Zuhörers ermöglicht.

Diese Aufgabe löst die Erfindung dadurch, dass der Frequenzgang der aufnahmeseitigen Filteranordnung invers zu dem Freifeldübertragungsmass der im Kunstkopf angeordneten Mikrophone für die zugrunde gelegte Bezugsrichtung der Freifeldentzerrung des Kopfhörers ist, dass die so erzeugten Kunstkopfsignale aufnahmeseitig einer Entkopplungseinrichtung zugeführt werden, welche die kopfbezogenen Stereosignale, in denen die von einer Schallquelle herrührenden Signale jeweils in beiden Mikrophonkanälen vorhanden sind, entsprechend den Übertragungsfunktionen des Kunstkopfs für zwei seitliche Schalleinfallsrichtungen zu raumbezogenen Stereosignalen entkoppelt, und dass die Wiedergabe über eine Schaltungsanordnung zum Anpassen der raumbezogenen Stereosignale an den Kopfhörer erfolgt, welche die raumbezogenen Stereosignale (entkoppelte Kunstkopfsignale) entsprechend den Übertragungsfunktionen des individuellen Zuhörers für diese beiden seitlichen Schalleinfallsrichtungen in kopfbezogene Stereosignale verkoppelt.

Das erste kennzeichnende Merkmal besagt, dass der Kunstkopf mit Hilfe der aufnahmeseitigen elektrischen Filterung für eine wählbare, mit der raumbezogenen Stereophonie kompatible Bezugsbeschallung freifeldangepasst wird und dass diese aufnahmeseitige Bezugsbeschallung mit der wiedergabeseitigen identisch ist, die der Freifeldentzerrung des Kopfhörers zugrunde gelegt wird. Diese Übereinstimmung der Bezugsbeschallungen für die jeweilige, unabhängig voneinander ausführbare Entzerrung gewährleistet, dass die Verbesserung der Kompatibilität in bezug auf die Klangfarbe der Kunstkopfsignale bei etwaiger raumbezogener Wiedergabe über Lautsprecher nicht zu Lasten der Klangtreue bei normaler Wiedergabe der Kunstkopfsignale über Kopfhörer geht.

Das zweite kennzeichnende Merkmal verbessert zunächst die Kompatibilität mit der raumbezogenen Stereophonie in bezug auf die Lokalisation der Schallquellen. Die am Kunstkopf orientierte Entkopplung bewirkt insbesondere, dass die vom Kunstkopf aufgenommenen Schallsignale zweier räumlich getrennter Schallquellen so entkoppelt werden, dass diese Schalle getrennt gespeichert und/oder übertragen und bezüglich der zwei vorgegebenen seitlichen Schalleinfallsrichtungen getrennt wiedergegeben werden können. Gleichzeitig wird durch diese Entkopplung die Richtcharakteristik des Kunstkopfs gewissermassen aufgehoben. Dies ist die Voraussetzung dafür, dass die Richtcharakteristik des Kunstkopfs mit Hilfe der Schaltungsanordnung nach dem dritten kennzeichnenden Merkmal durch die individuelle Richtcharakteristik des Zuhörers ersetzt werden kann. Hierfür ist es wesentlich, dass die Entkopplung aufnahmeseitig und die individuelle «Neuverkopplung» wiedergabeseitig geschieht, ebenso wie die zuvor beschriebene Freifeld-Anpassung des Kunstkopfs aufnahmeseitig und die Freifeldentzerrung des Kopfhörers wiedergabeseitig vorgenommen werden. Für eine originalgetreue Übertragung ist es wichtig, dass die Bezugsrichtungen für die Entkopplung und für die Neuverkopplung übereinstimmen, ebenso wie die Bezugsbeschallung für Kunstkopf und Kopfhörer übereinstimmen muss.

Die Ansprüche 2 bis 12 spezifizieren Übertragungsglieder, die zur Durchführung des Verfahrens nach dem Hauptanspruch besonders geeignet sind.

Der Kunstkopf nach dem Anspruch 2 hat wegen der Eigenart der vorgesehenen Mikrophone einen besonders grossen Signalstörabstand. Wegen des Einbaus der elektrischen Bauteile nach dem Anspruch 3 ist er besonders kompakt und leicht handhabbar.

Die Filteranordnung nach den Ansprüchen 4 bis 6 erlaubt eine zweckmässige Freifeld-Anpassung der Kunstkopfsignale, ohne durch Eigenrauschen des elektrischen Filters den akustischen Signalstörabstand des Kunstkopfs zu verschlechtern.

Die Entkopplungseinrichtung nach den Ansprüchen 7 bis 9 weist eine vorteilhafte und übersichtliche Schaltungsstruktur auf, bei der die Übertragungsfunktionen der einzelnen Übertragungsglieder unmittelbar aus nur vier Messungen am Kunstkopf abgeleitet werden können.

Die Schaltungsanordnung nach dem Patentanspruch 10 zeigt eine besonders genaue, die Schaltungsanordnungen nach den Patentansprüchen 11 und 12 zeigen besonders einfache Realisierungen des wiedergabeseitigen Filters.

Die Erfindung wird an Hand der Fig. 1 bis 19 näher erläutert. Es zeigt:
Fig. 1 eine Übertragungsanordnung, die zur Durchführung des erfindungsgemässen Verfahrens geeignet ist,
Fig. 2 den Frequenzgang des natürlichen Aussenohr-Übertragungsmasses für frontalen Schalleinfall, der definitionsgemäss mit dem Frequenzgang des Übertragungsmasses eines nach DIN 45500 freifeldentzerrten Kopfhörers D übereinstimmt,
Fig. 3 die Frequenzgänge des Freifeldübertragungsmasses des Kunstkopfs nach DE-PS 1 927 401 für frontalen Schalleinfall (mit ausgezogener Linie gezeichnete Kurve) sowie des Übertragungsmasses der für diesen Kunstkopf vorgesehenen Filteranordnung A2 (mit gestrichelter Linie gezeichnete Kurve),
Fig. 4 ein elektrisches Schaltbild eines Ausführungsbeispiels der Filteranordnung A2 nach Fig. 3,
Fig. 5 die Frequenzgänge G_{F} des Freifeidübertragungsmasses eines nach DIN 45500 freifeldentzerrten Kopfhörers (mit gestrichelter Linie gezeichnete Kurve) sowie eines für eine andere Schalleinfallsrichtung freifeldentzerrten Kopfhörers (mit ausgezogener Linie gezeichnete Kurve),
Fig. 6 den Frequenzgang AL der Summe aus den Freifeldübertragungsmassen des Kunstkopfs nach DE-PS 1 927 401 für frontalen Schalleinfall nach Fig. 3 und des Kopfhörers mit nichtfrontaler Freifeldentzerrung G_{F} nach Fig. 5 (mit ausgezogener Linie gezeichnete Kurve) sowie den Frequenzgang des Übertragungsmasses der erfindungsgemäss vorgesehenen Filteranordnung A2 (mit gestrichelter Linie gezeichnete Kurve),
Fig. 7 den Frequenzgang eines zur Durchführung des erfindungsgemässen Verfahrens geeigneten Elektretmikrophons A1,
Fig. 8 die Frequenzgänge des Freifeldübertragungsmasses eines mit Elektretmikrophonen A1 nach Fig. 7 ausgerüsteten neuen Kunstkopfs A bei frontalem Schalleinfall (mit ausgezogener Linie gezeichnete Kurve) sowie des Übertragungsmasses einer für diesen Kunstkopf geeigneten Filteranordnung A2 (mit gestrichelter Linie gezeichnete Kurve),
Fig. 9 ein elektrisches Schaltbild eines Ausführungsbeispiels der Filteranordnung A2 nach Fig. 3,
Fig. 10 ein elektrisches Schaltbild der in dem Kunstkopf A nach Fig. 8 eingebauten Bauteile,
Fig. 11 ein Blockschaltbild eines bevorzugten Ausführungsbeispiels einer Entkopplungseinrichtung B zur Durchführung des erfindungsgemässen Verfahrens,
Fig. 12 ein Blockschaltbild einer alternativ verwendbaren Entkopplungseinrichtung B,
Fig. 13a und b zwei Blockschaltbilder von bekannten Schaltungsanordnungen C,
Fig. 14 mittlere monaurale Übertragungsmasse (zugewandtes und abgewandtes Ohr) für eine Schalleinfallsrichtung von etwa 30° (gestrichelter Kurvenzug, nach J. Acoust. Soc. Amer., Vol. 61 (1977), S. 1567-1576) sowie jeweils halber interauraler Pegelunterschied (ausgezogener Kurvenzug),
Fig. 15 den interauralen Phasenlaufzeitunterschied Δτ für die Schalleinfallsrichtung 30° (nach 9th International Congress on Acoustics, H 45, Madrid 1977, S. 369),
Fig. 16 einen aktiven Resonanzkreis zweiter Ordnung zur Nachbildung des halben interauralen Pegelunterschieds nach Fig. 14,
Fig. 17a und b Blockschaltbilder alternativ zu Fig. 13a und b verwendbarer Schaltungsanordnungen C,
Fig. 18 eine aktive Bandsperre zweiter Ordnung zur Nachbildung des interauralen Pegel- und Laufzeitunterschieds nach den Fig. 14 und 15,
Fig. 19 das Übertragungsmass AL der Schaltungsanordnung C nach Fig. 17b für zwei identische Eingangssignale (gestrichelte Kurve) sowie das Freifeldübertragungsmass G_{F} des zu dieser Schaltungsanordnung C passenden Kopfhörerwandlers (ausgezogene Kurve).

Die in Fig. 1 dargestellte, zur Durchführung des erfindungsgemässen Verfahrens geeignete Übertragungsanordnung besteht aufnahmeseitig aus dem Kunstkopf A mit eingebauten Mikrophonen A1 und Entzerrerfiltern A2 sowie einer Entkopplungseinrichtung B, wiedergabeseitig aus einer zur Entkopplungseinrichtung B inversen Schaltungsanordnung C sowie dem Kopfhörer D. Mit dieser Anordnung ist eine originalgetreue Übertragung von Schallereignissen möglich.

Der grundlegende Ansatz der kopfbezogenen Stereophonie besteht darin, dass das natürliche räumliche Hören mit Hilfe eines Kunstkopfes und eines Kopfhörers nachgebildet werden soll. Dazu wird angestrebt, im Gehörgang einer Versuchsperson mittels der kopfbezogenen Stereophonie die gleichen Ohrsignale zu erzeugen, wie sie beim natürlichen Hören auftreten würden, falls der Kopf der Versuchsperson sich unmittelbar am Ort der Kunstkopfaufnahme befände. Wenn dieses Ziel mit genügender Genauigkeit erreicht wird, führt die kopfbezogene Stereophonie zu einer räumlichen Abbildung von Schallquellen mit einer Qualität, die bisher von keinem anderen stereophonen Verfahren erreicht wird.

Um die natürlichen Ohrsignale richtig nachzubilden, muss die stereophone Übertragungsstrecke vom Kunstkopf bis zum Kopfhörer zwei wesentliche Voraussetzungen erfüllen:
1. Der Kunstkopf muss die Richtcharakteristik des menschlichen Gehörs - relativ zu einer Bezugsrichtung - hinreichend genau nachbilden.
2. Für diese Bezugsrichtung muss die Übertragungsfunktion der gesamten Anordnung vom Kunstkopf bis zum Kopfhörer der Freifeldübertragungsfunktion des äusseren Ohrs beim natürlichen Hören entsprechen.

Die erste Voraussetzung ist bei dem am weitesten verbreiteten Stand der Technik (Kunstkopf nach DE-PS 1 927401) für den mittleren Zuhörer relativ gut erfüllt. Durch die Nachbildung der Geometrie von Kopf, Hals und Ohrmuscheln und durch die Ankopplung von zwei Mikrophonen in den Gehörgängen können zwei Mikrophonsignale gewonnen werden, deren richtungsabhängige Unterschiede gut mit den richtungsabhängigen interauralen Unterschieden eines mittleren Zuhörers übereinstimmen.

Die zweite Voraussetzung ist bei diesem Stand der Technik jedoch nicht befriedigend erfüllt. Vergleicht man bezüglich der Ohrsignale im Gehörgang des Zuhörers das natürliche Hören mit der Kunstkopfstereophonie nach dem z. B. in den deutschen Rundfunkanstalten eingeführten Stand der Technik, so zeigen sich erhebliche Abweichungen. Diese Abweichungen sind sehr deutlich hörbar und führen zu Abbildungsfehlern bezüglich der Klangfarbe und der Lokalisation von Schallquellen in der Scheitelebene. Die Ursache hierfür liegt in der Kombination der Übertragungsfunktionen von Kopfhörer und Kunstkopf.

Der verwendete Kopfhörer entspricht in seiner Übertragungsfunktion den Anforderungen der DIN 45 500 für hochwertige Kopfhörer. Ein solcher freifeldentzerrter Kopfhörer ruft im Gehörgang einer Versuchsperson die gleichen Ohrsignale hervor wie ein Lautsprecher mit frequenzunabhängiger Übertragungsfunktion, der einige Meter vor der Versuchsperson steht. Zu diesem Zweck weist der Kopfhörer die gleiche Übertragungsfunktion wie das äussere menschliche Ohr auf. Dieser freifeldentzerrte Kopfhörer bildet also die Aussenohrfunktion für frontalen Schalleinfall nach.

Beim Kunstkopf nach der DE-PS 1 927 401 sind die Mikrophonsignale näherungsweise elektrische Entsprechungen von Ohrsignalen. In der elektroakustischen Übertragungskette der heute üblichen kopfbezogenen Stereophonie ist die Aussenohrfunktion für frontalen Schalleinfall im Kunstkopf also nochmals und damit insgesamt einmal zuviel enthalten, was zu der bereits erwähnten Abweichung vom natürlichen Hören führt.

Zur Vermeidung dieses Übertragungsfehlers ist es zwar bekannt, auf der Wiedergabeseite keinen freifeldentzerrten, sondern einen verzerrungsfreien Kopfhörer zu benützen. Dieses Vorgehen ändert jedoch nichts daran, dass an der Schnittstelle zwischen Aufnahme- und Wiedergabeseite elektrische Entsprechungen von Ohrsignalen übertragen werden. Trotz der richtigen Gesamtübertragungsfunktion weist diese Lösung deshalb eine Reihe von Nachteilen auf, sobald die kopfbezogene Stereophonie zu Übertragungen eingesetzt werden soll, die über spezielle Laboranwendungen hinausgehen (z.B. Rundfunk, Schallplatte).

Daher geht die Erfindung von einem kopfbezogenen Übertragungsverfahren aus, wie es in dem eingangs erwähnten Zeitschriftenaufsatz beschrieben ist. Bei diesem Verfahren werden die Entzerrungsfunktionen unter Wahrung der richtigen Gesamtübertragungsfunktion so auf die Aufnahme- und Wiedergabeseite verteilt, dass die folgenden Vorteile gleichzeitig erreicht werden:
- Die Übertragungsfunktionen der Aufnahmeseite eignen sich für eine Standardisierung dadurch, dass eine präzise Soll-Übertragungsfunktion angegeben werden kann. Die Wiedergabe erfolgt über einen freifeldentzerrten Kopfhörer, vorzugsweise über den in DIN 45 500 standardisierten freifeldentzerrten Kopfhörer.
- Die aufnahme- und wiedergabeseitigen Übertragungsfunktionen können unabhängig voneinander und ohne komplizierte Sondenmessungen bestimmt werden.
- Die Kunstkopfsignale an der Schnittstelle zur Wiedergabeseite sind relativ kompatibel, d.h. bei ihrer Lautsprecherwiedergabe treten keine starken Klangfarbenänderungen auf. (Die Vermeidung dieses Kompatibilitätsfehlers ist das Gegenstück zur Vermeidung des anderen Kompatibilitätsfehlers, wonach sich nicht der verzerrungsfreie Kopfhörer, sondern der freifeldentzerrte Kopfhörer zur Wiedergabe herkömmlicher, raumbezogener Stereosignale eignet.)
- Die eingeführten Tonaufzeichnungs- und Ton- übertragungsverfahren können ohne Qualitätsverlust (bezüglich nichtlinearer Verzerrungen und Signalstörabstand) benutzt werden. Die Verzerrung der Kunstkopfsignale durch den Frequenzgang des äusseren Ohrs (starke Mittenanhebung im Frequenzbereich um 3 kHz und deutliche Höhenabsenkung im Frequenzbereich um 10 kHz) wird vermieden.
- Es ist eine Individualanpassung der die Klangfarbe bestimmenden Gesamtübertragungsfunktion ermöglicht. Zu diesem Zweck enthält die Aufnahmeseite keine individualabhängigen Merkmale für die Bezugsrichtung.
- Es wird die Voraussetzung geschaffen, um den Signalstörabstand der Kunstkopfsignale (bezüglich des Mikrophonrauschens) zu verbessern.

Mit Hilfe dieses Verfahrens wird die in der Übertragungskette Kunstkopf-Kopfhörer zuviel enthaltene Aussenohr-Übertragungsfunktion des Kunstkopfes aufnahmeseitig vollständig kompensiert, so dass die Übertragungsfunktion der gesamten Kunstkopfanordnung A, einschliesslich der Mikrophone A1 mit nachgeschalteter Filteranordnung A2, frequenzunabhängig für frontalen Schalleinfall ist. Bei der Übertragung der so entzerrten Kunstkopfsignale. hat der Zuhörer aufgrund der Aussenohr-Übertragungseigenschaft des freifeldentzerrten Kopfhörers einen weitgehend natürlichen Klangfarbeneindruck. Ein wesentlicher Vorteil besteht darin, dass die mittels dieses Verfahrens freifeldangepassten (entzerrten) Kunstkopfsignale auch bei Wiedergabe mittels Lautsprechern einen besseren Klangfarbeneindruck vermitteln als die Stereosignale von einem Kunstkopf nach DE-PS 1 927401, wie durch praktische Versuche festgestellt werden konnte.

In Fig. 2 ist zur Verdeutlichung dieser Problematik für einen freifeldentzerrten Kopfhörer D und in Fig. 3 für einen Kunstkopf nach DE-PS 1 927 401 jeweils der Frequenzgang des Übertragungsmasses dargestellt. Wie aus dem Vergleich beider Frequenzgänge ersichtlich ist, würde die Addition der Frequenzgänge bei der Kettenschaltung von Kunstkopf und Kopfhörer eine starke Überhöhung des resultierenden Frequenzgangs und damit einen unnatürlichen Höreindruck ergeben. Der verbesserte Stand der Technik besteht darin, den Frequenzgang des Kunstkopfes für frontalen Schalleinfall aufnahmeseitig mit Hilfe der Filteranordnung A2 zu kompensieren, wie in Fig. 3 mit der gestrichelt eingezeichneten Kurve angedeutet ist. Als Ergebnis dieser Massnahme wird in der Übertragungskette vom Kunstkopf A bis zum Kopfhörer D für frontalen Schalleinfall nur der von dem Kopfhörer D nachgebildete Frequenzgang des Freifeldübertragungsmasses des äusseren Ohrs gemäss Fig. 2 wirksam, so dass die Versuchsperson einen weitgehend natürlichen Klangfarbeneindruck hat.

Die in Fig. 4 anhand eines Ausführungsbeispiels dargestellte, auch zur Durchführung des erfindungsgemässen Verfahrens gemäss Anspruch 4 geeignete Filteranordnung A2 besteht aus der Kettenschaltung eines Bandpasses A10 und zweier Bandsperren A20, A30, wobei die Schaltungsbestandteile A10, A20 und A30 durch senkrechte gestrichelte Linien voneinander getrennt sind. Der Bandpass A10 und die Bandsperren A20, A30 sind in Form von Brücken-T-Gliedern ausgebildet. Der Querzweig des Bandpasses A10 umfasst einen Parallelschwingkreis mit einer Induktivität L" einer Kapazität C, und einem ohmschen Widerstand R" ferner einen Serienwiderstand R₂. Der Brükkenzweig des Bandpasses A10 umfasst einen Serienschwingkreis mit einer Induktivität L₃, einer Kapazität C₃ und einem ohmschen Widerstand R₃, ferner einen Parallelwiderstand R_{4'} Der Längszweig des Bandpasses A10 umfasst zwei ohmsche Widerstände R. Dies gilt in gleicher Weise auch für die Längszweige der beiden Bandsperren A20 und A30.

Bei der ersten Bandsperre A20 umfasst der Querzweig einen Serienschwingkreis mit einer Induktivität L₅, einer Kapazität C₅ und einem ohmschen Widerstand Rₑ. Der Brückenzweig der Bandsperre A20 umfasst einen Parallelschwingkreis mit einer Induktivität Lₑ, einer Kapazität Cₑ und einem ohmschen Widerstand Rₑ.

Bei der zweiten Bandsperre A30 umfasst der Querzweig einen Serienschwingkreis mit einer Induktivität L₇, einer Kapazität C₇ und einem ohmschen Widerstand R,. Der Brückenzweig der Bandsperre A30 umfasst einen Parallelschwingkreis mit einer Induktivität Lₑ, einer Kapazität Cₑ und einem ohmschen Widerstand Rₑ.

Dem Eingang A11 der Filteranordnung nach Fig. 4 ist zur Impedanzanpassung ein ohmscher Widerstand Rₑ vorgeschaltet.

Eine praktisch verwirklichte Filteranordnung A2 gemäss Fig. 4 besass eine Einschaltdämpfung von 37 dB für ein breitbandiges Signal. Aufgrund der ausschliesslichen Verwendung passiver Bauelemente zeigte die Filteranordnung A2 nach Fig. 4 praktisch kein Eigenrauschen.

Die Wirkungsweise der Filteranordnung A2 nach Fig. 4 ist am besten aus dem Frequenzgang gemäss Fig. 3 (gestrichelt eingezeichnete Kurve) ersichtlich. Der Bandpass A10 bewirkt die Anhebung des Frequenzgangs bei 10 kHz, während die Bandsperren A20, A30 die Absenkungen bei 1,4 kHz bzw. 4,2 kHz bewirken.

Der beschriebene Kunstkopf lässt sich nur unter der Voraussetzung anwenden, dass der verwendete Kopfhörer für frontalen Schalleinfall freifeldentzerrt ist. Das Verfahren wird jedoch auch für bezüglich anderer Schalleinfallsrichtungen freifeldentzerrte Kopfhörer anwendbar, wenn die Filteranordnung A2 entsprechend dem Anspruch 5 modifiziert wird.

Das modifizierte Verfahren berücksichtigt die andere Schalleinfallsrichtung bei der Freifeldentzerrung des Kopfhörers dadurch, dass der Amplitudenfrequenzgang des Anpassungsfilters A2 invers zum Freifeldübertragungsmass des Kunstkopfes für die andere Schalleinfallsrichtung ist. Bei dieser Auslegung des Anpassungsfilters A2 erhält der Zuhörer natürliche Ohrsignale auch dann, wenn der verwendete Kopfhörer D nicht nach DIN 45 500, Teil 10 vom September 1975 für frontalen Schalleinfall freifeldentzerrt ist.

Dieser Teil der Erfindung wird anhand der Zeichnungen 5 und 6 näher erläutert.

In Fig. 5 sind die unterschiedlichen Frequenzgänge G_{F} von Kopfhörern mit frontaler oder davon abweichender Freifeldentzerrung dargestellt. Wie man hieraus erkennt, zeigt der mit durchgezogener Kurve angedeutete Kopfhörer gegenüber dem mit gestrichelter Kurve angedeuteten, in bekannter Weise frontal freifeldentzerrten Kopfhörer im wesentlichen eine Höhenanhebung bei einer Frequenz von ca. 10 kHz. Die Summe aus diesem nichtfrontaten Frequenzgang und dem Frequenzgang eines Kunstkopfes nach DE-PS 1 927 401 ergibt den in Fig. 6 mit ausgezogener Linie dargestellten Frequenzgang. Die dem modifizierten Verfahren zugrundeliegende Überlegung besteht nunmehr darin, diese Frequenzgangsumme von Kunstkopf einerseits und Kopfhörer mit abweichender Bezugsrichtung der Freifeldentzerrung anderseits aufnahmeseitig mit Hilfe der Filteranordnung A2 zu kompensieren, wie in Fig. 6 mit der gestrichelt eingezeichneten Kurve angedeutet ist.

Als Ergebnis dieser Massnahme wird in der Übertragungskette vom Kunstkopf A bis zum Kopfhörer D der Frequenzgang des Freifeldübertragungsmasses des äusseren Ohrs des Zuhörers für die gewählte Schalleinfallsrichtung wirksam, so dass der Zuhörer auch bei Änderung der Bezugsrichtung den natürlichen Klangfarbeneindruck behält.

Zur Durchführung des modifizierten Verfahrens ist ebenfalls die in Fig. 4 dargestellte Filteranordnung A2 geeignet.

Bei der beschriebenen Anwendung des Verfahrens der Freifeldanpassung auf den bekannten Kunstkopf nach DE-PS 1 927401 wird die gegenläufige Kompensation der Übertragungsfunktion des Kunstkopfs mit Hilfe einer Filteranordnung A2 erzielt, die z. B. aus der Kettenschaltung eines Bandpasses sowie zweier Bandsperren besteht. Dadurch wird eine frequenzabhängige Dämpfung der stereophonen Signale um mehr als 30 dB (breitbandig gemessen) hervorgerufen, die durch entsprechende Verstärkung wieder ausgeglichen werden muss. Da bei dieser Verstärkung auch das Mikrophonrauschen mitverstärkt wird, verändert sich insgesamt das Störgeräusch bei dem resultierenden Signal in frequenzabhängiger Weise. Das Mikrophonrauschen bei hohen Frequenzen wird dadurch deutlich hörbar.

Um bei dem Verfahren eine Verbesserung des Signalstörabstands zu erreichen, ist ein Kunstkopf nach dem Anspruch 2 geeignet.

Eine baulich besonders günstige Ausbildung eines solchen Kunstkopfes ist im Anspruch 3 angegeben.

Die Weiterentwicklung beruht auf der Überlegung, für den Kunstkopf A Mikrophone A1 zu verwenden, die zusammen mit den Eigenschaften des Kunstkopfes einen solchen Frequenzgang besitzen, welcher lediglich Überhöhungen und keine Einbrüche aufweist. Dadurch brauchen mit der Filteranordnung A2 lediglich die verbleibenden Erhebungen weggefiltert zu werden, wodurch nicht nur die gewünschte Linearisierung des Nutzsignals im gesamten Frequenzbereich, sondern gleichzeitig auch eine Dämpfung der Rauschanteile in demjenigen Frequenzbereich erzielt wird, in welchem die Überhöhung des Nutzsignals auftritt. Eine nachträgliche Verstärkung der gefilterten stereophonen Signale zum Ausgleich der Filterdämpfung ist daher nicht erforderlich, wodurch insgesamt das Störgeräusch vermindert wird. Um einen lediglich Überhöhungen aufweisenden Frequenzgang des Systems Kunstkopf mit seinen Mikrophonen zu erhalten, werden zweckmässigerweise Mikrophone A1 verwendet, die im Frequenzbereich zwischen 5 und 12 kHz eine Resonanzstelle aufweisen. Hierfür kommen Elektretmikrophone oder Kondensatormikrophone in Betracht. Für die Filteranordnung A2 zum Absieben der verbleibenden Überhöhungen kann bei diesem Kunstkopf eine passive Bandsperre verwendet werden. Sämtliche Bauteile, wie Mikrophon-Verstärker A3, Filter A2 und Stromversorgung lassen sich in vorteilhafter Weise in den Kunstkopf einbauen, wodurch eine einfache, übersichtliche Handhabung erreicht wird.

Dieser Kunstkopf A wird anhand der Zeichnungen 7 bis 10 näher erläutert.

Die in Fig. 7 dargestellte Kurve zeigt den Frequenzgang eines bekannten Elektretmikrophons, welcher im Bereich zwischen 2 und 12 kHz eine Resonanzüberhöhung aufweist. Die Resonanzstelle bei 9 kHz ist so ausgewählt, dass sie zu dem verwendeten Kunstkopf passt. Beim Einbau zweier, in Fig. mit ihrem Frequenzgang veranschaulichter Elektretmikrophone A1 in diesen Kunstkopf A ergibt sich der in Fig. 8 mit ausgezogener Linie eingezeichnete Frequenzgang des Freifeldübertragungsmasses für frontalen Schalleinfall. Wie man hieraus erkennt, besitzt dieser Frequenzgang im wesentlichen nur noch eine Überhöhung mit einem Maximum bei etwa 4 kHz. Die sich an diese Überhöhung anschliessenden Überschwingungen in beiden Richtungen sind in erster Näherung vernachlässigbar. Die dargestellte Überhöhung kann mit Hilfe einer Filteranordnung A2 abgesiebt werden, welche den in Fig. 8 mit gestrichelter Linie eingezeichneten Frequenzgang aufweist. Als geeignete Filteranordnung A2 kommt beispielsweise die in Fig. 9 veranschaulichte passive Bandsperre in Betracht, welche einen T-Zweig und einen Brückenzweig R_{"}, L₁₁, C₁₁ sowie zur Widerstandsanpassung einen vorgeschalteten Längswiderstand R₉ und einen nachgeschalteten Parallelwiderstand R aufweist. Der T-Zweig umfasst in seinem Längsabschnitt zwei Längswiderstände R und in seinem Querabschnitt einen mit einem Serienwiderstand R₁₀ bedämpften Serien-LC-Kreis L₁₀, C₁₀. Der Brückenzweig der Filteranordnung gemäss Fig. 9 besteht aus einem mit einem Parallelwiderstand R₁₀ bedämpften Parallel-LC-Kreis L₁₁, C₁₁.

In Fig. 10 ist ein Signalzweig zur Verarbeitung eines stereophonen L- oder R-Signals dargestellt, der aus der Kettenschaltung des Mikrophons A1, eines Hochpasses R₁₄, C₁₄, eines beschalteten Operationsverstärkers OP und der Filteranordnung A2 besteht. In bevorzugter Weise werden zwei derartige Signalzweige zusammen mit der erforderlichen Stromversorgung (z.B. Batterie) baulich in den Kunstkopf integriert, so dass eine leicht handhabbare, übersichtliche Aufnahmevorrichtung zur Verfügung steht. Als Mikrophon A1 ist ein Elektretmikrophon mit einem Frequenzgang gemäss Fig. oder ein Kondensatormikrophon mit einem vergleichbaren Frequenzgang vorgesehen. Der Hochpass R₁₄, C₁₄, welcher zwischen dem Mikrophon A1 und dem nichtinvertierenden Eingang des Operationsverstärkers OP angeordnet ist, besteht aus einer Längskapazität C₁₄ und einem Querwiderstand R₁₄ und dient zur Absiebung sehr tieffrequenter Störsignale. Der invertierende Eingang des Operationsverstärkers OP ist zur Einstellung des Verstärkungsfaktors mit einem Vorwiderstand R₁₂ beschaltet. Der Verstärkerausgang ist über einen Gegenkopplungswiderstand R₁₃ auf den invertierenden Eingang des Operationsverstärkers OP gegengekoppelt. Als Filteranordnung A2 kommt beispielsweise die in Fig. 9 dargestellte Ausführungsform mit einer passiven Bandsperre in Betracht.

Die Ausgangssignale des Kunstkopfs A werden den Eingängen der Entkopplungseinrichtung B zugeführt. In Fig. 11 sind zum besseren Verständnis dieses Entkopplungsvorgangs der akustische Einfluss der Kunstkopfgeometrie auf die Mikrophonsignale Mₗᵢ, Mᵣₑ sowie die elektrische Mikrophonentzerrung A2 nicht in die Mikrophonkanäle 20, 30 mit eingezeichnet, weil sie für das Prinzip der zu erläuternden Entkopplung ohne Bedeutung sind. Statt dessen sind zur Erläuterung der Entkopplungseinrichtung B und der von ihr bewirkten Lösung des Kompatibilitätsproblems zwei Schallquellen S, und S₂ sowie zwei Lautsprecher 40 und 50 angedeutet, die - bezogen auf den Hörerplatz und die Bezugsrichtung des Zuhörers 100- dieselben Schalleinfallsrichtungen haben, welche die angenommenen Schallquellen S, und S₂ - bezogen auf den Mittelpunkt und die Bezugsrichtung der Mikrophonanordnung - haben.

Zur Aufnahme stereophoner Signale, welche zur raumbezogenen Wiedergabe, d. h. zur Wiedergabe mittels ortsfester Lautsprecher geeignet sein sollen, lassen sich stereophone Mikrophonanordnungen verschiedener Art verwenden, denen gemeinsam ist, dass der Abstand der beiden Mikrophone zueinander klein gegenüber dem Abstand der Mikrophonanordnung von den Schallquellen ist. Solche Mikrophonanordnungen lassen sich allgemein durch ihre Richtcharakteristik A̅ (f, <p, 8) = [Aₗᵢ(f, ϕ, 8), Aᵣₑ(f, <p, 8)] beschreiben. Dabei sind Aₗᵢ bzw. Aᵣₑ die Freifeld-Übertragungsfunktionen des linken bzw. rechten Mikrophons, die im allgemeinen und insbesondere beim Kunstkopf von der Frequenz f, dem Seitenwinkel ϕ zu einer Bezugsrichtung und dem Erhebungswinkel 5 über der Horizontalebene abhängen. Die MikrophonrichtcharakteristikA̅ (f, ϕ, 8) ist von der Entfernung der Schallquellen unabhängig, wenn voraussetzungsgemäss der Abstand der Schallquellen gross gegen die Abmessungen der Mikrophonanordnung ist.

Den stereophonen Lautsprecheranordnungen zur Wiedergabe raumbezogen stereophoner Signale ist gemeinsam, dass der Abstand der be156phonden Lautsprecher zum Hörerort gross gegenüber dem Kopfdurchmesser des Zuhörers und den Lautsprecherabmessungen ist. Von praktischer Bedeutung sind Lautsprecheraufstellungen, die mediansymmetrisch in bezug auf die Kopfposition des Zuhörers sind und eine Basisbreite von einigen Metern mit einem Basiswinkel von etwa 60° haben. Die Wirkung solcher stereophoner Lautsprecheranordnungen am Hörerort in nicht zu halliger Umgebung lässt sich allgemein durch die Freifeldübertragungsfunktion C,(f) und C_{z}(f) sowie durch die Aufstellrichtung ϕ₁, 8, und ϕ ₂, δ₂ der beiden Lautsprecher beschreiben. ϕ₁ bzw. ϕ₂ sind dabei die Seitenwinkel zu einer Bezugsrichtung, während 8, bzw. δ₂ die Erhebungswinkel über der Horizontalebene jeweils für den ersten bzw. zweiten Lautsprecher, bezogen auf den Hörerort, sind.

Durch Filter mit den inversen Übertragungsfunktionen 1/C,(f) und 1/C₂(f), die den beiden Lautsprechern vorgeschaltet werden können, lässt sich stets erreichen, dass die Freifeldübertragungsfunktionen der Lautsprecheranordnung, bezogen auf den Hörerort, frequenzunabhängig sind und der Laufzeitunterschied zum Hörerort ausgeglichen wird. Die Wirkung der Lautsprecher hängt dann nur noch von den Aufstellrichtungen ϕ₁, 8, und ϕ₂, δ₂ ab. Bei der Wiedergabe der über stereophone Mikrophonanordnungen aufgenommenen Signale mittels der erwähnten Lautsprecheranordnungen treten bekanntlich starke Verfälschungen hinsichtlich der Klangfarbe, der Lokalisation und der zeitlichen Wahrnehmung der einzelnen ursprünglichen Schallquellen auf, was dazu geführt hat, dass bei qualitativ hochwertigen Aufnahmen räumlich verteilter Schallquellen zusätzliche Stützmikrophone und vielkanalige Mischpulte verwendet werden.

Das Kompatibilitätsproblem, bei einem Kunstkopf, also bei einer Aufnahmeeinrichtung mit nur zwei Mikrophonkanälen, eine klang-, richtungs-und zeitgetreue Aufnahme von raumbezogenen Signalen auf einfache Weise zu erzielen, wird erfindungsgemäss durch die Entkopplungseinrichtung B nach dem Hauptanspruch gelöst.

Vorteilhafte Weiterbildungen der erfindungsgemässen Einrichtung B ergeben sich aus den Ansprüchen 7, 8 und 9.

Bei der erfindungsgemässen Einrichtung B werden die Signale M₁₁, Mᵣₑ aus den zwei Mikrophonkanälen 20, 30 mittels eines Entkopplungsfilters B10 bei der Aufnahme so umgewandelt, dass bei gedachter Lautsprecherwiedergabe der umgewandelten Signale L₁, L₂ das wiedergegebene Schallereignis dem ursprünglichen, räumlich verteilten Schallereignis klang-, zeit- und richtungsgetreu entspricht. Der Aufwand für die beiden Mikrophonkanäle 20, 30, also für den Kunstkopf A, und die Entkopplungsanordnung B10 ist im Vergleich zu der eingangs erwähnten Aufnahmeeinrichtung mit zusätzlichen Stützmikrophonen und vielkanaligen Mischpulten um ein Vielfaches geringer, wobei die mit der erfindungsgemässen Einrichtung B erzielte Wiedergabequalität gegenüber diesem Stand der Technik bei der raumbezogenen Stereophonie zumindest gleich und eher noch besser ist, wie sich anhand praktischer Versuche gezeigt hat. Dies gilt gerade dann, wenn die beiden Mikrophone in dem Kunstkopf A angeordnet sind, weil die stereophonen Signale dann die natürliche, kopfbezogene Rauminformation enthalten.

Dieaer Teil der Erfindung wird anhand der Zeichnungen 11 und 12 näher erläutert.

Die Einrichtung gemäss Fig. 11 umfasst auf der Aufnahmeseite die zwei Mikrophonkanäle 20, 30, deren Signale den Eingängen Mₗᵢ und Mᵣₑ eines Entkopplungsfilters B10 zugeführt werden. Die entkoppelten Signale an den Ausgängen L₁, L₂ des Filters B10 können auf einen geeigneten, zweikanaligen Tonträger aufgezeichnet oder über getrennte Rundfunktonkanäle gesendet werden. Auf der Empfangsseite sind für die beiden Übertragungs- bzw. Tonkanäle zwei Lautsprecher 40, 50 als technisches Äquivalent zur Schaltungsanordnung C und dem Kopfhörer D nach dem Hauptanspruch vorgesehen, denen Übertragungsglieder 80 bzw. 90 vorgeschaltet sein können, um eine frequenz- und laufzeitunabhängige Schallwandlung voraussetzen zu können. Die Lautsprecher 40, 50 besitzen mit Bezug auf den Kopf 100 eines Zuhörers die Azimuthwinkel ϕ₁ bzw. ϕ₂ und die Elevationswinkel 8, bzw. δ₂. Des weiteren sind mit Bezug auf die beiden Mikrophonkanäle 20, 30 der allgemeine Fall der Schallaufnahme einer Schallquelle S mit einer Schalleinfallsrichtung ϕ, 8 bezüglich einer strichpunktiert eingezeichneten, beliebigen Bezugsrichtung und der Fall zweier Schallquellen S, und S₂ mit den speziellen Schalleinfallsrichtungen ϕ₁, δ₁, und ϕ₂, δ₂ in Fig. 11 veranschaulicht.

Das Entkopplungsfilter B10 umfasst vier spezielle Übertragungsglieder B15-B18, deren Übertragungsfunktionen nachstehend noch näher erläutert werden. Die Übertragungsglieder B15-B18 sind in Form eines inversen Filters zusammengeschaltet, wobei das Übertragungsglied B15 im Längszweig B11 des linken Übertragungskanals und das Übertragungsglied B16 im Längszweig B12 des rechten Übertragungskanals angeordnet sind. Zwischen den Eingängen Mₗᵢ und Mᵣₑ und den Übertragungsgliedern B15 bzw. B16 ist jeweils ein Subtraktionsglied B13 bzw. B14 vorgesehen. Der negative Eingang des Subtraktionsgliedes B13 ist über das Übertragungsglied B18 mit dem Ausgang des Übertragungsgliedes B16 bzw. dem Ausgang L₂ im Sinne einer Rückwärts-Gegenkopplung verbunden, während der negative Eingang des Subtraktionsgliedes B13 über das Übertragungsglied B17 mit dem Ausgang des Übertragungsgliedes B15 bzw. dem Ausgang L, im Sinne einer Rückwärts-Gegenkopplung verbunden ist. Durch das Entkopplungsfilter B10 werden die MikrophonsignaleM̅ = Mₗᵢ, Mᵣₑ so entkoppelt, dass die entstehenden Lautsprechersignale L̅ = L₁, L₂ alle Schallinformationen aus den speziellen Richtungen ϕ₁, 8, und ϕ₂, δ₂ getrennt enthalten. Eine Symmetrie der Lautsprecher 40,50 ist im allgemeinen Fall nicht notwendig.

Für praktische Anwendungen kann man auf der Wiedergabeseite zwei der DIN-Norm entsprechende Lautsprecher in Stereostandardaufstellung zugrunde legen. Da diese Lautsprecher dann die gleiche Entfernung zum Hörerort und die gleiche, hinreichend frequenzunabhängige FreifeldÜbertragungsfunktion aufweisen, entfallen die Übertragungsglieder 80, 90. Die Azimuthwinkel betragen in der Standardaufstellung ϕ, = - 30° und ϕ₂ = +30°, die Elevationswinkel sind 8₁ = δ₂ = 0°. Für diese beiden Schalleinfallsrichtungen müssen dann die Freifeld-Übertragungsfunktionen des linken und des rechten Mikrophonkanals 20 bzw. 30 bekannt sein, um das Entkopplungsfilter B10 berechnen zu können.

Für den Kunstkopf A und im Vergleich dazu für die beiden anderen praktisch bedeutsamen stereophonen Mikrophonanordnungen gibt die Tabelle 1 die Übertragungsfunktion [F] des Entkopplungsfilters B10 an. Im Normalfall sollen die Mikrophonanordnungen mediansymmetrisch sein, so dass die beschreibenden Matrizen dann symmetrisch bezüglich der Hauptdiagonalen sind.

Bei der in Fig. 12 dargestellten, verallgemeinerten Ausführungsform des Entkopplungsfilters B10 sind in den linken und rechten Übertragungskanälen M_{li,} L, bzw. Mᵣₑ, L₂ vor und hinter der hier mit B10^{*} bezeichneten, «reduzierten» Entkopplungsanordnung weitere Übertragungsglieder B61, B71 bzw. B62, B72 angeordnet. Die Übertragungsfunktionen dieser weiteren Übertragungsglieder B61, B71, B62, B72, nämlich Dₗᵢ*(f), E₁*(f), Dᵣₑ*(f) und E₂^{*}(f) enthalten abgespaltene Teile der Gesamtübertragungsfunktion [F] des Entkopplungsfilters B10 gemäss Fig. 11. Mit dem Ausdruck «reduzierte» Entkopplungsanordnung ist demgemäss der um die abgespaltenen Teile der Gesamtübertragungsfunktion reduzierte Rest der Entkopplungsanordnung B10 gemäss Fig. 11 gemeint, der daher in Fig. 12 mit B10^{*} bezeichnet ist. Vom Aufbau her unterscheiden sich die Entkopplungsanordnung B10 gemäss Fig. 11 und die reduzierte Entkopplungsanordnung B10^{*} gemäss Fig. 12 lediglich durch die jeweilige Übertragungsfunktion der Übertragungsglieder B15-B18, wie nachfolgend im einzelnen erläutert wird:

Die vor den Eingängen der reduzierten Entkopplungsanordnung B10^{*} mit der Übertragungsfunktion [F^{*}] angeordneten Übertragungsglieder B61, B62 besitzen die Übertragungsfunktion während die hinter den Ausgängen der reduzierten Entkopplungsanordnung B10^{*} angedeuteten Übertragungsglieder B71, B72 die Übertragungsfunktion besitzen.

Die reduzierte Entkopplungsanordnung B10^{*} besitzt dann die Übertragungsfunktion [F^{*}]: -

Die Kettenschaltung der drei Übertragungsblökke B60, B10^{*} und B70 mit den Übertragungsfunktionen ID^{*}], [F^{*}] und [E^{*}] ergibt wieder die gewünschte Entkopplungsfunktion [F] = [A]⁻¹: wobei sich [F] nach Aufspaltung der Matrix [F^{*}] wie folgt ergibt:

Die Tabelle 2 enthält die sieben möglichen Vereinfachungen der Entkopplungsanordnung B60, B10^{*}, B70 nach Fig. 12, die dadurch entstehen, dass bestimmte Paare von Übertragungsfunktionen gleich eins gesetzt werden. In der ersten Zeile der Tabelle 2 ist der in Fig. 11 dargestellte Fall des Entkopplungsfilters B10 enthalten, der sich dadurch auszeichnet, dass alle der Entkopplungsanordnung vor- und nachgeschalteten Übertragungsglieder B61, B71, B62, B72 die Übertragungsfunktion eins besitzen. Alle Entkopplungsanordnungen gemäss Tabelle 12 sind bezüglich der Übertragungsfunktion [F] äquivalent, jedoch nicht hinsichtlich der baulichen Ausgestaltung.

Die mit dem Kunstkopf A und der Entkopplungseinrichtung B aufgenommenen Stereosignale werden einer Schaltungsanordnung C zum Anpassen eines raumbezogen stereophonen Programmsignals an einen Kopfhörer D zugeführt, wie sie als solche bekannt ist. Schaltungsanordnungen dieser Art zielen darauf ab, die Direktbeschallung durch zwei Stereolautsprecher nachzubilden, um damit bei Benutzung von Kopfhörern die gleichen Hörereignisse zu erzeugen wie bei Benutzung von Lautsprechern.

Die bekannten Schaltungsanordnungen sind jedoch einerseits sehr aufwendig, anderseits nicht genau und damit nicht wirksam genug. Das Verhältnis zwischen schaltungstechnischem Aufwand und der erzielten Verbesserung der Kopfhörerwiedergabe (z. B. bei der Vermeidung der sog. Im-Kopf-Lokalisation) ist gering, so dass sich ein solches Gerät bisher nicht durchsetzen konnte.

Bezüglich der erforderlichen Genauigkeit ist es aus Acustica Vol. 29 (1973), S. 273-277 bekannt, dass bei der Nachbildung der stereophonen Lautsprecherbeschallung die Schaltungsanordnung C vor dem Kopfhörer D prinzipiell die individuelle Richtcharakteristik des Zuhörers berücksichtigen muss. Ausmass und Bedeutung sowohl der Unterschiede der Richtcharakteristik von Zuhörer zu Zuhörer als auch der Unsymmetrie des linken und rechten Ohrs wurden jedoch nicht erkannt, und es wurde deshalb keine technische Vorrichtung beschrieben, die es gestattet, die Eigenschaften einer solchen Schaltungsanordnung an die individuellen Gehöreigenschaften anzupassen.

Aus US-PS 4 143 244 ist eine Schaltungsanordnung bekannt, die fürfrontalen Schalleinfall Unterschiede zwischen dem Kopf des Zuhörers und dem der Aufnahme dienenden Kunstkopf ausgleicht. Diese Schaltungsanordnung kann sinngemäss auch zur individuellen Nachbildung der Beschallung durch einen frontal aufgestellten Lautsprecher verwendet werden. Sie ist jedoch nicht in der Lage, die praktisch wichtigere Beschallung durch zwei seitlich aufgestellte Lautsprecher individuell nachzubilden. Beispielsweise ist die Kreuzkopplung der beiden raumbezogenen Stereosignale an den Ohren des Zuhörers (einschliesslich des von der Kopfgrösse abhängigen interauralen Laufzeitunterschieds) in dieser Schaltungsanordnung nicht berücksichtigt.

Zur Durchführung des erfindungsgemässen Verfahrens ist es demgegenüber wichtig, eine Schaltungsanordnung C zu benutzen, die unter Verzicht auf Unwesentliches sinnvolle Näherungen und damit eine Vereinfachung ermöglicht, gleichzeitig aber die wesentlichen Eigenschaften der Lautsprecherbeschallung genauer, d. h. individuell richtig, nachbildet.

Als unwesentlich im Sinne der Aufgabenstellung ist beispielsweise das Freifeldübertragungsmass der nachzubildenden Lautsprecher anzusehen, weil es für die Ortung bei Lautsprecherwiedergabe unerheblich ist. Deshalb ist diese Lautsprechereigenschaft auch für die Nachbildung der Lautsprecherbeschallung mit Hilfe von Kopfhörern unwichtig, so dass es in jedem Fall genügt, sich auf zwei «ideale» Lautsprecher zu beziehen. Bezüglich einer weiteren Übertragungseigenschaft ist es sogar nachteilig, am Prinzip der genauen Simulation einer stereophonen Lautsprecherbeschallung festzuhalten: die meisten stereophonen Programmsignale zeigen bei stereophoner Lautsprecherwiedergabe die Eigenart, dass frontale Hörereignisse eleviert, d.h. über der Lautsprecherbasis wahrgenommen werden. Diese Eigenschaft sollte daher möglichst nicht mit simuliert werden, zumal die Hörereignisse bei Kopfhörerwiedergabe sowieso eine starke Tendenz zur Elevation zeigen.

Als unabdingbar für eine gute Lokalisation hat es sich hingegen herausgestellt, den interauralen Pegel- und Laufzeitunterschied für die seitliche Aufstellrichtung der Lautsprecher genau nachzubilden. Dazu ist es erforderlich, die individuelle Richtcharakteristik des Zuhörers, und zwar getrennt für die linke und rechte Schalleinfallsrichtung, zu berücksichtigen.

Um eine möglichst einfache, aber individuell anpassbare Schaltungsanordnung C zu erhalten, sehen die Ansprüche 10 bis 12 zwei Lösungswege vor. Sie unterscheiden sich in der Kombination der Übertragungseigenschaften der Schaltungsanordnung C und des Kopfhörers D. Dieser Teil der Erfindung wird anhand der Zeichnungen 13 bis 19 näher erläutert.

Die Schaltungsanordnung C nach dem ersten Lösungsweg (Anspruch 10) hat dieselbe Schaltungsstruktur, wie in DE-OS 2 007 623 beschrieben (s. Fig. 13a), und besteht aus vier vor den Summierpunkten angeordneten Übertragungsgliedern C1 bzw. C2 und zwei Verzögerungsgliedern C3. Eine wesentliche Schaltungsvereinfachung lässt sich dadurch erreichen, dass das Übertragungsglied C1 genau die Hälfte des interauralen Pegelunterschieds als Pegelanhebung am zugewandten Ohr nachbildet, während das Übertragungsglied C2 die andere Hälfte des interauralen Pegelunterschieds als Pegelabsenkung am abgewandten Ohr nachbildet. Wie Fig. 14 zeigt, stimmt der halbe interaurale Pegelunterschied in sehr guter Näherung mit den monauralen Übertragungsmassen überein. Deshalb kann diese Schaltungsanordnung ohne hörbaren Klangfarbenfehler zusammen mit einem freifeldentzerrten Kopfhörer D betrieben werden, d.h. die Schaltungsanordnung ist kompatibel mit jedem Kopfhörer, dessen Freifeldübertragungsmass entsprechend DIN 45500 frequenzunabhängig ist. Die exakte Lokalisation ist durch die genaue Nachbildung des interauralen Pegelunterschieds (Fig. 14) und des interauralen Laufzeitunterschieds (Fig. 15) gewährleistet.

Die Vereinfachung der Schaltungsanordnung wird dadurch möglich, dass die Übertragungsfunktionen der Übertragungsglieder C1 und C2 erfindungsgemäss reziprok zueinander sind. Daher lassen sich die Übertragungsglieder C1 und C2 sehr ähnlich aufbauen, wie anhand von Fig. 16 veranschaulicht ist. Die Übertragungsglieder C1 und C2 werden durch mehrstufige (vorzugsweise vierstufige) Resonanzkreise zweiter Ordnung realisiert. Fig. 16 zeigt das Prinzipschaltbild einer soIchen Stufe, bei welcher der Resonanzkreis in aktiver RC-Technik aufgebaut ist. Das Netzwerk enthält die ohmschen Widerstände Rₓ und Ry, deren Vertauschung die Funktionen des Bandpasses und der Bandsperre vertauscht. Ausserdem enthält es zwei einstellbare kapazitive oder ohmsche Impedanzen Z, welche die Resonanzfrequenz des Schaltkreises festlegen. Durch Einstellung dieser Impedanzen kann das Übertragungsmass der mehrstufigen Resonanzschaltung an den halben interauralen Pegelunterschied des individuellen Zuhörers angepasst werden.

Zur Nachbildung des interauralen Laufzeitunterschieds Δτᵢ tragen Verzögerungsglieder C3 bei, bestehend aus einer Kettenschaltung von Allpassgliedern zweiter Ordnung. Vorzugsweise sind als Verzögerungsglied C3 vier der in Fig. 18 dargestellten Resonanzkreise vorgesehen. Ihre frequenzabhängige Laufzeit zusammen mit dem frequenzabhängigen Laufzeitunterschied des ersten und zweiten Übertragungsglieds C1 bzw. C2 bildet den individuellen, frequenzabhängigen Laufzeitunterschied des Gehörs eines bestimmten Zuhörers für die Schalleinfallsrichtung 30° nach.

Die Messung der interauralen Übertragungsfunktion kann durch bekannte Messverfahren (z.B. US-PS 4143244) und die Optimierung der Filter durch bekannte Optimierungsverfahren erfolgen.

Eine weitere Vereinfachung der Schaltungsanordnung C ergibt sich aus dem zweiten Lösungsweg (Anspruch 11 und 12, Fig. 17). Dabei wird in Fig. 17b auf jegliche Übertragungsglieder C1 in den Längszweigen der Schaltungsanordnung verzichtet. Die gesamte interaurale Übertragungsfunktion wird im jeweiligen Querzweig nachgebildet. Durch die Kettenschaltung von vier der In Fig. 18 dargestellten Resonanzkreise als Bandsperren kann sowohl der frequenzabhängige interaurale Pegelunterschied (Fig. 14) als auch der frequenzabhängige interaurale Laufzeitungerschied (Fig. 15) gleichzeitig nachgebildet werden. Je nach Wahl der Widerstände R₁₅-R₁₈ kann eine Bandsperre nach Fig. 18 entweder minimalphasig sein oder (bei gleichem Amplitudenfrequenzgang) zusätzliche Laufzeiten erzeugen. Jede Bandsperre ist durch drei unabhängige Parameter (z.B. die Widerstände R₁₅, R₁₈ und R₁₈) bestimmt, so dass bei vier Resonanzkreisen zwölf unabhängige Parameter zur Nachbildung des individuellen interauralen Unterschieds zur Verfügung stehen.

Diese vereinfachte Schaltungsanordnung ist so klein und leicht, dass sie in den Bügel eines Kopfhörers D eingebaut werden kann. Zur Vermeidung von Lokallsationsfehlern in der Medianebene hat der an die Schaltungsanordnung angeschlossene Wandler des Kopfhörers D für sich genommen kein frequenzunabhängiges Freifeldübertragungsmass G_{F}, sondern das in Fig. 19 mit ausgezogener Linie dargestellte frequenzabhängige Freifeldübertragungsmass G_{F}. Der Frequenzgang des Wandlers ist damit invers zum Frequenzgang der Schaltungsanordnung C für den Fall eines frontalen Hörereignisses. In diesem Fall, also bei zwei identischen Eingangssignalen, unterliegen die Ausgangssignale der Schaltungsanordnung C wegen der Kreuzkopplung (mit Laufzeiten) dem in Fig. 19 gestrichelt eingetragenen Frequenzgang A L (Kammfiltereffekt). Durch die inverse Wahl des Wandlerfrequenzgangs ist das Freifeldübertragungsmass der gesamten Kopfhöreranordnung (Schaltungsanordnung plus Wandler) jedoch frequenzunabhängig und entspricht der DIN 45 500.

Die in den zwei Lösungswegen beschriebenen Wiedergabeanordnungen C, D eignen sich zur Wiedergabe sämtlicher raumbezogener Stereosignale, also sowohl herkömmlicher Stereosignale als auch solcher Stereosignale eines Kunstkopfs A, die aus Gründen der Kompatibilität durch das Entkopplungsfilter B in raumbezogene Stereosignale umgewandelt wurden.

## Patentansprüche

1. Verfahren zur stereophonen Übertragung von Schallsignalen mittels eines Kunstkopfes (A), der eine dem menschlichen Gehör weitgehend angenäherte Richtcharakteristik besitzt und dessen Mikrophonsignale durch eine elektrische Filterung (A2) entzerrt werden, und mittels eines für eine Bezugsrichtung freifeldentzerrten Kopfhörers (D), dadurch gekennzeichnet, dass der Frequenzgang der Filteranordnung (A2) invers zu dem Freifeldübertragungsmass der im Kunstkopf (A) angeordneten Mikrophone (A1) für die zugrunde gelegte Bezugsrichtung der Freifeldentzerrung des Kopfhörers (D) ist,
dass die so erzeugten Kunstkopfsignale (Mₗᵢ, Mᵣₑ) aufnahmeseitig einer Entkopplungseinrichtung (B) zugeführt werden, welche die kopfbezogenen Stereosignale (Mₗᵢ, Mᵣₑ), in denen die von einer Schallquelle (z.B. S) herrührenden Signale jeweils in beiden Mikrophonkanälen (20, 30) vorhanden sind, entsprechend den Übertragungsfunktionen (Aₗᵢ, Aᵣₑ,) des Kunstkopfes (A) für zwei seitliche Schalleinfallsrichtungen (S₁, S_{I}) zu raumbezogenen Stereosignalen (L₁, L_{I}) entkoppelt,
und dass die Wiedergabe über eine Schaltungsanordnung (C) zum Anpassen der raumbezogenen Stereosignale (L₁, L_{Z}) an den Kopfhörer (D) erfolgt, welche die raumbezogenen Stereosignale (entkoppelte Kunstkopfsignale) (L₁, L_{I}) entsprechend den Übertragungsfunktionen des individuellen Zuhörers (100) für diese beiden seitlichen Schalleinfallsrichtungen (S₁, S_{I}) in kopfbezogene Stereosignale verkoppelt (Fig. 1).

2. Kunstkopf (A) zur Durchführung des Verfahrens nach Anspruch 1, gekennzeichnet durch die Verwendung von Elektretmikrophonen (A1) oder Kondensatormikrophonen (A1), die im Frequenzbereich zwischen 5 und 12 kHz eine Resonanzsteile aufweisen (Fig. 7).

3. Kunstkopf (A) nach Anspruch 2, dadurch gekennzeichnet, dass in dem Kunstkopf (A) die Filteranordnung (A2) zusammen mit einem vorgeschalteten Verstärker (A3) sowie der Stromversorgung eingebaut ist (Fig. 10).

4. Filteranordnung (A2) zur Durchführung des Verfahrens nach Anspruch 1, dadurch gekennzeichnet, dass ihr Frequenzgang (Fig. 3, 8) invers zu dem Freifeldübertragungsmass der im Kunstkopf (A) angeordneten Mikrophone (A1) für den frontalen Schalleinfall ist, der als Bezugsbeschallung zugleich der wiedergabeseitigen Freifeldentzerrung (Fig. 2, 5) des Kopfhörers (D) zugrunde liegt.

5. Filteranordnung (A2) zur Durchführung des Verfahrens nach Anspruch 1, dadurch gekennzeichnet, dass ihr Frequenzgang (Fig. 6) invers zu dem Freifeldübertragungsmass der im Kunstkopf (A) angeordneten Mikrophone (A1) für den nichtfrontalen Schalleinfall ist, der als Bezugsbeschallung zugleich der wiedergabeseitigen Freifeldentzerrung (Fig. 5) des Kopfhörers (D) zugrunde liegt.

6. Filteranordnung (A2) nach Anspruch 4 oder 5, gekennzeichnet durch eine passive Bandsperre (Fig. 9) oder durch die Kettenschaltung (Fig. 4) eines Bandpasses (A10), einer ersten Bandsperre (A20) und einer zweiten Bandsperre (A30), wobei der Bandpass (A10) und jede der Bandsperren (A20 bzw. A30) in Form von Brücken-T-Gliedern mit frequenzunabhängiger Eingangs- und Ausgangsimpedanz ausgebildet sind.

7. Entkopplungseinrichtung (B) zur Durchführung des Verfahrens nach Anspruch 1, bestehend aus zwei stereophonen, vom Kunstkopf (A) gespeisten Mikrophonkanälen (20, 30) und einem elektrischen Entkopplungsfilter (B10), dadurch gekennzeichnet, dass im Entkopplungsfilter (B10) in Längszweigen (B11, B12) eines linken (Mₗᵢ, L,) und eines rechten (Mᵣₑ, L₂) Übertragungskanals jeweils ein Subtraktionsglied (B13 bzw. B14) mit nachgeschaltetem Übertragungsglied (B15 bzw. B16) angeordnet ist und dass in Querzweigen, welche den Ausgang (L,) des linken Übertragungskanals (Mₗᵢ, L,) mit dem negativen Eingang des im Längszweig (B12) des rechten Übertragungskanals (Mᵣₑ, L₂) angeordneten Subtraktionsgliedes (B14) sowie den Ausgang (L₂) des rechten Übertragungskanals (Mᵣₑ, L₂) mit dem negativen Eingang des im Längszweig (B11) des linken Übertragungskanals (Mₗᵢ, L,) angeordneten Subtraktionsgliedes (B13) rückwärts gegenkoppeln, jeweils ein Gegenkopplungsglied (B17, B18) enthalten ist, dass das Übertragungsglied (B15) im Längszweig (B11) des linken Übertragungskanals (Mₗᵢ, L,) die inverse Freifeldübertragungsfunktion des linken Mikrophonkanals (20) für die eine der seitlichen Schalleinfallsrichtungen (ϕ₁, 8,) nachbildet, dass das Übertragungsglied (B16) im Längszweig (B12) des rechten Übertragungskanals (Mᵣₑ, L₂) die inverse Freifeldübertragungsfunktion des rechten Mikrophonkanals (30) für die andere der seitlichen Schalleinfallsrichtungen (ϕ₂, (₂) nachbildet, dass das den Ausgang (L₂) des rechten Übertragungskanals (Mᵣₑ, L₂) rückwärts gegenkoppelnde Gegenkopplungsglied (B18) die Freifeldübertragungsfunktion des linken Mikrophonkanals (20) für diese zweite Schalleinfallsrichtung (ϕ₂, δ₂) nachbildet und dass das den Ausgang (L,) des linken Übertragungskanals (Mₗᵢ, L,) rückwärts gegenkoppelnde Gegenkopplungsglied (B17) die Freifeldübertragungsfunktion des rechten Mikrophonkanals (30) für die erste Schalleinfallsrichtung (ϕ₁, δ₁) nachbildet.

8. Entkopplungseinrichtung (B) nach Anspruch 7, dadurch gekennzeichnet, dass in den linken und rechten Übertragungskanälen (Mₗᵢ, L, bzw. Mᵣₑ, L₂) vor und/oder hinter dem um abspaltbare Teile seiner Gesamtübertragungsfunktion reduzierten Entkopplungsfilter (B10^{*}) weitere Übertragungsglieder (B61, B71 bzw. B62, B72) angeordnet sind, deren Übertragungsfunktionen die abgespalteten Teile der Gesamtübertragungsfunktion des Entkopplungsfilters (B10) enthalten (Fig. 12).

9. Entkopplungseinrichtung (B) nach Anspruch 8, dadurch gekennzeichnet, dass die vor den Subtraktionsgliedern (B13^{*} bzw. B14^{*}) des reduzierten Entkopplungsfilters (B10^{*}) angeordneten abgespaltenen Übertragungsglieder (B61 bzw. B62) als Mikrophonentzerrer (A2) für die Mikrophone (A1) des Kunstkopfs (A) in den Mikrophonkanälen (20, 30) liegen (Fig. 12).

10. Schaltungsanordnung (C) zum Anpassen des raumbezogenen Stereosignals (L,, L₂) an den freifeldentzerrten Kopfhörer (D), bei der in Längszweigen eines linken und rechten Übertragungskanals vor oder hinter einem linken und rechten Summierglied (C4) jeweils ein erstes Übertragungsglied (C1) angeordnet ist und bei der in Querzweigen, welche den linken mit dem rechten sowie den rechten mit dem linken Übertragungskanal additiv koppeln, jeweils ein zweites Übertragungsglied (C2 bzw. C2^{*}) und gegebenenfalls ein Verzögerungsglied (C3) angeordnet ist, zur Durchführung des Verfahrens nach Anspruch 1, dadurch gekennzeichnet,
- dass das erste, vor dem Summierglied (C4) angeordnete Übertragungsglied (C1) mittels einer Kettenschaltung von Bandpässen zweiter Ordnung den halben interauralen Pegelunterschied des Gehörs für die Schalleinfallrichtung 30° nachbildet,
- dass das zweite Übertragungsglied (C2) mittels einer Kettenschaltung von Bandsperren zweiter Ordnung, die sich von den Bandpässen des ersten Übertragungsglieds (C1) nur durch die Vertauschung jeweils zweier Widerstände (Rₓ) und (Ry) unterscheiden, die inverse Übertragungsfunktion des ersten Übertragungsglieds (C1) aufweist,
- dass die Resonanzfrequenzen aller Bandpässe und Bandsperren durch variable kapazitive oder ohmsche Impedanzen (Z) an die Resonanzfrequenzen angepasst werden können, die im Frequenzgang des individuellen interauralen Pegelunterschieds des Gehörs eines bestimmten Zuhörers auftreten
- und dass in den Querzweigen variable Verzögerungsglieder (C3) aus einer Kettenschaltung von Allpässen zweiter Ordnung vorgesehen sind, deren variable frequenzabhängige Laufzeit zusammen mit dem durch die Einstellung der Resonanzfrequenzen veränderlichen, frequenzabhängigen Laufzeitunterschied des ersten und zweiten Übertragungsglieds (C1) und (C2) den individuellen, frequenzabhängigen Laufzeitunterschied des Gehörs eines bestimmten Zuhörers für die Schalleinfallsrichtung 30° nachbildet (Fig. 14, 15 und 16).

11. Schaltungsanordnung (C) zum Anpassen des raumbezogenen Stereosignals (L₁, L₂) an den Kopfhörer (D), bei der in Längszweigen eines linken und rechten Übertragungskanals jeweils ein erstes Übertragungsglied (C1) angeordnet ist und bei der in Querzweigen, welche den linken mit dem rechten sowie den rechten mit dem linken Übertragungskanal additiv koppeln, jeweils ein zweites Übertragungsglied (C2 bzw. C2^{*}) und gegebenenfalls ein Verzögerungsglied (C3) angeordnet ist, zur Durchführung des Verfahrens nach Anspruch 1, dadurch gekennzeichnet, dass die ersten Übertragungsglieder (C1) vor der Signalverzweigung in einen Längszweig und einen Querzweig angeordnet sind (Fig. 17a).

12. Schaltungsanordnung nach Anspruch 11, dadurch gekennzeichnet,
- dass die ersten Übertragungsglieder (C1) im Frequenzbereich bis 15 kHz ein frequenzunabhängiges Übertragungsmass von 0 dB aufweisen,
- dass die zweiten Übertragungsglieder (C2^{*}) mittels einer Kettenschaltung von einfachen Bandsperren zweiter Ordnung sowohl den interauralen Pegelunterschied als auch den interauralen Laufzeitunterschied des Gehörs für die Schalleinfallsrichtung 30° nachbilden, wobei jede Bandsperre minimalphasig oder mit zusätzlichen Laufzeiten behaftet sein kann,
- dass jede Bandsperre des zweiten Übertragungsglieds (C2^{*}) durch drei variable ohmsche Widerstände an die individuelle Richtcharakteristik des Gehörs eines bestimmten Zuhörers angepasst werden kann
- und dass die vereinfachte Schaltungsanordnung (C) in einen Kopfhörer (D) eingebaut ist, dessen Freifeldübertragungsmass zusammen mit der Schaltungsanordnung (C) frequenzunabhängig ist.

## Claims

1. A process for the stereophonic transmission of acoustic signals with the aid of an artificial or dummy head (A) whose directional characteristic closely approaches that of human hearing while its microphone signals are corrected or equalized by electric filtering (A2), and with the aid of earphones (D) corrected across the free field in one reference direction, characterized by:
the frequency response characteristic of filter assembly (A2) being inverse to the free field transmission characteristic of microphones (A1) incorporated in dummy head (A) with respect to the basic reference direction of the free field correction of earphones (D);
the acoustic dummy head signals (Mₗᵢ, Mᵣₑ) thus created being fed on the recording side into decoupling unit (B) which, in accordance with the transmitting functions (Aₗᵢ, Aᵣₑ) of dummy head (A), decouples the stereo signals related to the head (Mᵢₗ, Mᵣₑ), wherein the signals derived from a sound source (e.g. S) are present in each of the two microphone channels (20, 30), for two lateral directions of sound incidence (S₁, S₂) to create space related stereo signals (L,, L₂); and
sound reproduction being accomplished by means of a circuit (C) for adjusting space related stereo signals (L₁, L₂) to said earphones (D), said circuit coupling space related stereo signals (decoupled dummy head signals L,, L₂) in accordance with the transmitting functions of the individual listener (100) for said two lateral directions of sound incidence (S₁, S₂) to create head related stereo signals (Fig. 1).

2. A dummy head (A) for carrying out the process of Claim 1, characterized by use of electret microphones (A1) or condenser microphones (A1) showing a resonance in the frequency range of from 5 to 12 kHz (Fig. 7).

3. The dummy head (A) of Claim 2 wherein filter assembly (A2) is incorporated in dummy head (A) together with a preceding amplifier (A3) and with the power supply (Fig. 10).

4. A filter assembly (A2) for carrying out the process of Claim 1, characterized by its frequency response characteristic (Figs 3, 8) being inverse to the free field transmitting characteristic of the microphones (A1) incorporated in dummy head (A) with respect to frontal sound incidence which, as a reference value of exposure to sound waves, is also the basis for free field correction (Figs 2, 5) of earphones (D) on the reproduction side.

5. A filter assembly (A2) for carrying out the process of Claim 1, characterized by its frequency response characteristic (Fig. 6) being inverse to the free field transmitting characteristic of microphones (A1) incorporated in dummy head (A) with respect to non-frontal sound incidence which, as a reference value of exposure to sound waves, is also the basis of free field correction (Fig. 5) of earphones (D) on the reproduction side.

6. The filter assembly of Claim 4 or 5, characterized by a passive band stop filter (Fig. 9) or the chain circuit (Fig. 4) of a band pass filter (A10), a first band stop filter (A20) and a second band stop filter (A30), said band pass filter (A10) as well as each of said band stop filters (A20 and A30, resp.) being formed as T type elements of frequency independent input and output impedance.

7. A decoupling unit (B) for carrying out the process of Claim 1, comprising two stereophonic microphone channels (20, 30) fed by dummy head (A) as well as an electric decoupling filter (B10), characterized by: one subtraction element each (B13 and B14, resp.) followed by one transmission element (B15 and B16, resp.) being positioned in decoupling filter (B10) in series arms (B11, B12) of a left-hand (Mₗᵢ, L,) and a right-hand (Mᵣ., L₂) transmission channel, and one negative feedback element each (B17, B18) being contained in shunt arms which effect a reverse negative feedback of output (L,) of left-hand transmission channel (Mₗᵢ, L,) to the negative input of subtraction element (B14) accomodated in series arm (B12) of right-hand transmission channel (Mᵣₑ, L₂) and of output (L₂) of the right-hand transmission channel (M,., L₂) to the negative input of subtraction element (B13) accomodated in series arm (B11) of left-hand transmission channel (Mₗᵢ, L,); transmission element (B15) in series arm (B11) of left-hand transmission channel (Mₗᵢ, L,) simulating the inverse free field transmitting function of left-hand microphone channel (20) for one of the lateral directions of sound incidence (ϕ₁, δ₁); transmission element (B16) in series arms (B12) of right-hand transmission channel (Mᵣₑ, L_{z}) simulating the inverse free field transmitting function of right-hand microphone channel (30) for the other lateral direction of sound incidence (ϕ₂, δ₂); feedback element (B18) which effect reverse negative feedback of output (L₂) of right-hand transmission channel (Mᵣₑ, L₂) simulating the free field transmitting function of left-hand microphone channel (20) for said second direction of sound incidence (cp₂, 8₂); and feedback element (B17) which effects reverse negative feedback of output (L,) of left-hand transmission channel (Mₗᵢ, L,) simulating the free field transmitting function of right-hand microphone channel (30) for said first direction of sound incidence (ϕ₁, δ₁).

8. The decoupling unit (B) of Claim 7 wherein, in the left-hand and right-hand transmission channels (Mₗᵢ, L, and Mᵣₑ, L₂) in front of and/or behind decoupling filter (B10^{*}) reduced in its overall transmitting function through detachable components, there are provided additional transmission elements (B61, B71 and B62, B72, resp.), the transmitting functions of which comprise those of the detached components of the overall transmitting function of decoupling filter (B10) (Fig. 12).

9. The decoupling unit (B) of Claim 8 wherein the detached transmission elements (B61 and B62, resp.) positioned in front of the subtraction elements (B13^{*} and B14^{*}, resp.) of reduced decoupling filter (B10^{*}) are accomodated in microphone channels (20, 30) as a microphone correcting device (A2) for microphones (A1) in dummy head (A) (Fig. 12).

10. A circuit (C) for adjusting space related stereo signals (L,, L₂) to earphones (D) corrected across the free field, wherein one first transmission element (C1) each is provided in the series arms of a left-hand and a right-hand transmission channel in front of or behind a left-hand and a right-hand summing element (C4), and wherein one second transmission element (C2 and C2^{*}, resp.) as well as optionally a delay element (C3) is positioned in each of the shunt arms which additively couple the left-hand transmission channel to the right-hand one as well as the right-hand one to the left-hand transmission channel, for carrying out the process of Claim 1, characterized by:
the first transmission element (C1) in front of summing element (C4) simulating half the difference in the interaural level of human hearing for a sound incidence angle of 30° with the aid of a chain of band pass filters of second order;
the second transmission element (C2) producing the inverse transmitting function of said first transmission element (C1) with the aid of a chain of band stop filters of second order which are distinguished from the band pass filters of said first transmission element (C1) only by exchange of two resistors (R_{X} and Ry);
the resonance frequencies of all band pass and band stop filters being adjustable to the resonance frequencies encountered in the frequency response characteristic in the individual variation of the interaural level of a specific listener; and
by variable delay elements (C3) of chain- connected all pass filters of second order being provided in the shunt arms, the frequency dependent propagation time of said delay elements simulating, together with the frequency dependent difference in the propagation time of first and second transmission element (C1 and C2) which may be varied by proper adjustment of the resonance frequencies, the individual frequency dependent variation in the propagation time of the hearing of a specific listener for a sound incidence angle of 30° (Figs 14, 15 and 16).

11. A circuit (C) for adjusting space related stereo signals (L,, L₂) to earphones (D), wherein one first transmission element (C1) each is provided in the series arms of a left-hand and a right-hand transmission channel, and wherein one second transmission element (C2 and C2^{*}, resp.) as well as an optional delay element (C3) is provided in the shunt arms which additively couple the left-hand transmission channel to the right-hand one as well as the right-hand one to the left-hand transmission channel, for carrying out the process of Claim 1, characterized by said first transmission elements (C1) being positioned in front of the spot where the signal is branched into a series arm and a shunt arm (Fig. 17a).

12. The circuit (C) of Claim 11 wherein first transmission elements (C1) show a frequency independent transmission characteristic of 0 dB in the frequency range up to 15 kHz;
second transmission elements (C2*) by means of chain connected simple band stop filters of second order simulate the interaural variations in level as well as the interaural variations in the propagation time of human hearing for a sound incidence angle of 30° while each of said band stop filters may be either designed for minimum phase or subject to additional propagation times;
each band stop filter of second transmission element (C2^{*}) may be adjusted to the individual directional characteristic of the hearing of a specific listener by means of three variable ohmic resistors; and
wherein simplified circuit (C) is incorporated into earphones (D), the free field transmitting characteristic of said earphones in conjunction with that of circuit (C) being independent of the frequency.

## Revendications

1. Procédé de transmission stéréophonique de signaux acoustiques à l'aide d'une tête d'enregistrement (A), qui possède une caractéristique de directivité voisine de l'oreille humaine et dont les signaux de micro sont corrigés par un filtrage électrique (A2), et à l'aide d'un écouteur (D) corrigé pour une direction de référence, caractérisé en ce que la courbe de fréquence du dispositif de filtrage (A2) est inverse du taux de transmission à champ libre des micros (A1) disposés dans la tête d'enregistrement (A), pour la direction de référence déterminée fondamentalement de la correction à champ libre de l'écouteur (D), en ce que les signaux de la tête d'enregistrement (Mₗᵢ, Mᵣ.) ainsi générés du côté de l'enregistrement sont appliqués à un dispositif de découplage (B) qui découple les signaux stéréophoniques (Mₗᵢ, Mᵣ.) issus de la tête, dans lesquels les signaux issus de la source acoustique (par ex. s) sont chaque fois présents dans les deux canaux de micros (20, 30), en signaux stéréo (L,, L₂) relatifs à l'espace en fonction des fonctions de transfert 5 (Aₗᵢ, Aᵣₑ) de la tête d'enregistrement (A) pour deux directions latérales d'impact du son (S₁, S₂), et en ce que la restitution s'effectue par l'intermédiaire d'un circuit (C) d'adaptation des signaux stéréo relatifs à l'espace (L,, L₂) à l'écouteur (D), qui accouple les signaux stéréo relatifs à l'espace (signaux découplés de la tête L,, L₂) conformément aux fonctions de transfert de l'auditeur individuel (100) pour ces deux directions d'incidence latérales du son (S₁, S₂) en signaux stéréo relatifs à la tête (fig. 1).

2. Tête d'enregistrement (A) pour exécuter le procédé selon la revendication 1, caractérisé par l'utilisation de micros à électret (A1) ou de micros à condensateurs (A1), qui présentent une zone de résonance dans la gamme de fréquences entre 5 et 12 kHz.

3. Tête d'enregistrement (A) selon la revendication 2, caractérisée par le dispositif de filtrage (A2) qui est monté dans la tête d'enregistrement (A) avec un amplificateur branché en avant (A3) ainsi qu'avec l'alimentation en courant.

4. Dispositif de filtrage (A2) pour exécuter le procédé selon la revendication 1, caractérisé en ce que sa courbe de fréquence (figs 3 et 8) est inversée par rapport au taux de transfert à champ libre des micros (A1) disposés dans la tête d'enregistrement (A) pour l'incidence frontale du son, qui sert simultanément de référence acoustique à la correction à champ libre du côté restitution (figs 2, 5) de l'écouteur (D).

5. Dispositif de filtrage (A2) pour exécuter le procédé selon la revendication 1, caractérisé en ce que sa courbe de fréquence (fig. 6) est inversée par rapport au taux de transfert des micros (A1) disposés dans la tête d'enregistrement (A) pour l'incidence acoustique non frontale, qui sert simultanément de référence acoustique à la correction à champ libre (fig. 5) du côté restitution de l'écouteur (D).

6. Dispositif de filtrage (A2) selon la revendication 4 ou 5, caractérisé par un filtre passif à atténuation de bande (fig. 9) ou par le branchement en chaîne (fig. 4) d'un filtre passe-bande (A10) d'un premier filtre à atténuation de bande (A20) et d'un second filtre à atténuation de bande (A30), le filtre passe-bande (A10) et chacun des filtres à atténuation de bande (A20 ou A30) sont réalisés sous forme de ponts en T avec une impédance d'entrée et de sortie indépendantes de la fréquence.

7. Dispositif de découplage (B) pour exécuter le procédé selon la revendication 1, constitué de deux canaux de micros stéréo et alimentés par la tête d'enregistrement (A) et d'un filtre électrique de découpage (B10), caractérisé en ce qu'une unité de soustraction (B13, resp. B14) est disposée chaque fois dans des branches longitudinales (B11, B12) d'un canal de transmission gauche (Mₗᵢ, L,) et de droite (Mᵣₑ, L₂) avec une unité de transmission (B15 resp. B16) branchée à la suite, et que, dans des branches transversales qui créent la contre-réaction entre la sortie (L,) du canal de transmission gauche (Mₗᵢ, L₁) et l'entrée négative de l'unité de soustraction (B14) disposée dans la branche longitudinale (B12) du canal de transmission de droite (Mᵣₑ, L₂) ainsi qu'entre la sortie (L₂) du canal de transmission de droite (Mᵣₑ, L₂) et l'entrée négative de l'unité de soustraction (B13) disposée dans la branche longitudinale (B11) du canal de transmission de gauche (Mₗᵢ, L,), est compris chaque fois une unité de contre-réaction (B17, B18), en ce que l'unité de transmission (B15) dans la branche longitudinale (B11) du canal de transmission de gauche (Mₗᵢ, L,) représente la fonction de transfert à champ libre inverse du canal de micro de gauche (20) pour une des incidences acoustiques latérales (ϕ₁, δ₁), en ce que l'unité de transmission (B16) dans la branche longitudinale (B12) du canal de transmission de droite (Mᵣₑ, L₂) reproduit la fonction de transfert à champ libre inverse du canal du micro de droite (30) pour l'autre incidence acoustique latérale (ϕ₂, δ₂), en ce que l'unité de contre-réaction (B18) appliquant la sortie (L₂) du canal de transmission de droite (Mᵣₑ, L₂) en contre-réaction reproduit la fonction de transfert à champ libre du canal du micro de gauche (20) pour cette deuxième incidence acoustique (ϕ₂, δ₂), et en ce que l'unité de contre-réaction (B17) appliquant en contre-réaction la sortie (L,) du canal de transmission de gauche (Mₗᵢ, L,) reproduit la fonction de transfert à champ libre du canal du micro de droite (30) pour la première incidence acoustique (ϕ₁, δ₁).

8. Dispositif de découplage selon la revendication 7, caractérisé en ce qu'il comporte dans les canaux de transmission de gauche et de droite (Mₗᵢ, L, resp. Mᵣₑ, L₂) devant et/ou après le filtre de découplage (B10^{*}) réduit à des parties séparables de sa fonction de transfert totale, d'autres unités de transmission (B61, B71 resp. B62, B72) dont les fonctions de transfert qui contiennent les parties séparées de la fonction de tranfert totale du filtre de découplage (B10) (Fig. 12).

9. Dispositif de découplage selon la revendication 8, caractérisé en ce que les unités de transfert (B61 resp. B62) séparées, disposées avant les unités de soustraction (B13^{*} resp. B14^{*}) du filtre de découplage réduit (B10^{*}) se trouvent dans les canaux de micros (20, 30) pour servir de correcteurs de micros (A2) pour les micros (A1) de la tête d'enregistrement (A).

10. Circuit d'adaptation du signal stéréo (L,, L₂) relatif à l'espace à l'écouteur (D) à champ libre corrigé, dans lequel est disposée chaque fois une première unité de transmission (C1) dans les branches longitudinales d'un canal de transmission gauche et droite avant ou après une unité de sommation (C4), et dans lequel un deuxième unité de transmission (C2 resp. C2^{*}) et éventuellement une unité de retard (C3) est disposée chaque fois dans des branches transversales qui couplent de façon additive le canal de transmission de gauche avec celui de droite ainsi que celui de droite avec celui de gauche, pour exécuter le procédé selon la revendication 1, caractérisé
- en ce que la première unité de transmission (C1) disposée devant l'unité de sommation (C4) reproduit la moitié de l'écart de niveau interaulaire de l'ouïe pour l'incidence acoustique de 30° à l'aide d'une chaîne de filtres passe-bandes de deuxième ordre,
- en ce que la deuxième unité de transmission (C2) présente la fonction de transmission inverse de la première unité de transmission (C1) à l'aide d'une chaîne de filtres d'atténuation de bande de deuxième ordre, qui ne se distinguent chaque fois des filtres passe-bandes de la première unité de transmission (C1) que par l'échange de deux résistances (Rₓ) et (Ry),
- en ce que les fréquences de résonance de tous les filtres passe-bandes et filtres d'atténuation de bande peuvent être adaptées par des impédances capacitives et ohmiques variables (Z) aux fréquences de résonance qui apparaissent dans la courbe de fréquences de l'écart du niveau interaulaire individuel de l'ouïe d'un auditeur déterminé,
- et en ce que des unités de retard variables (C3) formées d'un circuit en chaîne de filtres passe- partout de deuxième ordre sont disposées dans les branches transversales, dont le retard variable en fonction de la fréquence concommitam- ment avec la différence de temps de propagation règlable et fonction de la fréquence par le réglage des fréquences de résonance, de la première et de la deuxième unité de transmission (C1) et (C2) reproduit la différence de retard individuelle en fonction de la fréquence de l'ouïe d'un auditeur déterminé pour l'incidence acoustique de 30° (figs 14, 15 et 16).

11. Circuit (C) d'adaptation du signal stéréo (L,, L₂) relatif à l'espace à l'écouteur (D), dans lequel un premier circuit de transmission (C1) est disposé dans les branches longitudinales d'un canal de transmission gauche et droite, et dans lequel chaque fois une deuxième unité de transmission (C2 resp. C2^{*}) et éventuellement une unité de retard (C3) est disposée dans des branches transversales qui couplent de façon additive le canal de transmission de gauche avec celui de droite ainsi que celui de droite avec celui de gauche, pour exécuter le procédé selon la revendication 1, caractérisé en ce que les premières unités de transmission (C1) sont disposées avant le débranchement du signal dans une branche longitudinale et une branche transversale (fig. 17a).

12. Circuit selon la revendication 11, caractérisé
- en ce que les premières unités de transmission (C1) présentent un taux de transmission de 0 dB indépendant de la fréquence dans la gamme de fréquences jusqu'à 15 kHz,
- en ce que les deuxièmes unités de transmission (C2^{*}) reproduisent aussi bien la différence de niveau interaulaire que la différence de retard interaulaire de l'ouïe pour l'incidence acoustique de 30° à l'aide d'un circuit en chaîne de filtres d'atténuation de bande simples de deuxième ordre, chaque filtre d'atténuation de bande pouvant être affecté d'un minimum de phase ou de temps de propagation supplémentaires,
- en ce que chaque filtre d'atténuation de bande de la deuxième unité de transmission (C2^{*}) peut être adapté à la directivité individuelle de l'ouïe d'un auditeur déterminé par trois résistances ohmiques variables,
- et en ce que le circuit simplifié (C) est monté dans un écouteur (D) dont le taux de transmission à champ libre conjointement avec le circuit (C) est indépendant de la fréquence.
